# EUROPÄISCHE PATENTANMELDUNG

(11) **EP 0 941 688 A1**
(43) Veröffentlichungstag der Anmeldung: **15.09.1999**
(21) Anmeldenummer: 98104150.2
(22) Anmeldetag: 09.03.1998
(51) Int. Cl.: A47K 5/12

(54) **Wandhalterung für Spendereinheiten von flüssigen oder pastösen Reinigungs- oder Pflegemitteln**

(71) Anmelder: Köppel, Norbert, 9434 Au (CH)
(72) Erfinder: Köppel, Norbert, 9434 Au (CH)
(74) Vertreter: Ludescher, Hans

(57) **Zusammenfassung**

Bei einer Wandhalterung (1) für Spendereinheiten (2) von flüssigen oder pastösen Reinigungs- oder Pflegemitteln, welche einen Behälter (3) und einen vorzugsweise aufschraub- oder aufsteckbaren Dosierkopf (4) aufweisen, ist ein Halterteil (5) vorgesehen, der einen an einer Wand befestigbaren Steg (7) aufweist. Von diesem Steg (7) steht eine Lasche (8) ab, welche mit einer Durchgangsöffnung (9) zum kraftschlüssigen Festklemmen einer Spendereinheit (2) versehen ist. Der Steg (7) und die Lasche (8) des Halterteiles (5) sind über die ganze Breite (B) der Wandhalterung (1) zur Aufnahme einer Spendereinheit (2) geführt. Eine Abdeckung (6) stützt sich auf der Lasche (8) des Halterteiles (5) ab und ist über die ganze Breite (B) eines oder mehrerer auf gleicher Höhe nebeneinander festlegbarer Halterteile(s) (5) geführt und übergreift diese Halterteile (5) nach Art eines Schachteldeckels. Die Abdeckung (6) weist an ihrem der Lasche (8) zugeordneten Begrenzungssteg (10) eine Öffnung (12) zur Aufnahme bzw. zum Durchtritt des Verbindungsbereiches (13) zwischen Behälter (3) und Dosierkopf (4) auf. Bei Ausbildung eines umfangsgeschlossenen Begrenzungssteges ist der im wesentlichen parallel dazu ausgerichtete Begrenzungssteg (11) ebenfalls mit Öffnungen (14) zur Aufnahme bzw. zum Durchtritt des Behälters (3) versehen.

## Beschreibung

Die Erfindung betrifft eine Wandhalterung für Spendereinheiten von flüssigen oder pastösen Reinigungs- oder Pflegemitteln, welche einen Behälter und einen vorzugsweise aufschraub- oder aufsteckbaren Dosierkopf aufweisen, mit einem Halterteil, der einen an einer Wand befestigbaren Steg aufweist, von welchem wenigstens eine zumindest annähernd rechtwinklig zum Steg Lasche absteht, wobei die Lasche mit einer Durchgangsöffnung zum kraftschlüssigen Festklemmen eines Spenders versehen ist.

Wandhalterungen für flüssige oder pastöse Reinigungs- oder Pflegemittel, wie z.B. Seifenspender, Duschgel, Haarwaschmittel usw., sind in einigen Ausführungsvarianten bekanntgeworden. Diese dienen ausschließlich dem Einsetzen und der Halterung der Spendereinheiten an einer Wand, wobei in der Regel auch noch die Befestigungsstellen an der Wand sichtbar sind. Ein weiteres Problem ergibt sich aus der Tatsache, daß die Spendereinheiten in der Regel nur am Übergangsbereich zwischen dem Behälter und dem Dosierkopf an der Wandhalterung befestigt sind, so daß die Biegebelastung sowohl auf die Wandhalterung als auch auf den Hals des Behälters bzw. auf den Dosierkopf bei der ständig notwendigen Betätigung zu groß wird. Wenn mehrere Spendereinheiten gehalten werden sollen, müssen in entsprechend vielfacher Anordnung solche Wandhalterungen einzeln an der Wand befestigt werden.

Die vorliegende Erfindung hat sich daher zur Aufgabe gestellt, eine Wandhalterung der eingangs genannten Art zu schaffen, mit der eine optimale Halterung der einzusetzenden Spendereinheit gegeben ist und mit der die Möglichkeit geschaffen werden kann, in einer gemeinsamen Wandhalterung auch mehrere Spendereinheiten unterbringen zu können.

Erfindungsgemäß gelingt die dadurch, daß der Steg und/oder die Lasche des Halterteiles über die ganze Breite der Wandhalterung zur Aufnahme einer Spendereinheit geführt ist, und daß eine auf der Lasche des Halterteiles abzustützende, die ganze Breite eines oder mehrerer auf gleicher Höhe nebeneinander festlegbarer Halterteile(s) nach Art eines Schachteldeckels übergreifende Abdeckung an einem oder an mehreren Halterteil(en) fixierbar ist, wobei die Abdeckung an ihrem der Lasche zugeordneten Begrenzungssteg eine Öffnung zur Aufnahme bzw. zum Durchtritt des Verbindungsbereiches zwischen Behälter und Dosierkopf aufweist und bei Ausbildung eines umfangsgeschlossenen Begrenzungssteges der im wesentlichen parallel dazu ausgerichtete Begrenzungssteg eine Öffnung zur Aufnahme bzw. zum Durchtritt des Behälters aufweist.

Durch diese erfindungsgemäßen Maßnahmen ist es möglich geworden die Spendereinheit(en) zumindest im Bereich der Abstützung derselben in einer Wandhalterung abzudecken, was nicht nur in ästhetischer Hinsicht vorteilhaft ist, sondern auch im Hinblick auf die optimale Halterung der Spendereinheit(en). Durch die Abdeckung wird die eingesetzte Spendereinheit sozusagen zwischen Wandhalterung und Abdeckung eingesetzt, so daß gerade in der Hauptbelastungsebene - nämlich in einer Ebene rechtwinklig zu Wand - eine die beim Betätigen des Dosierkopfes auftretenden Biegekräfte auffangende zusätzliche Halterung gewährleistet ist.

Durch die erfindungsgemäßen Maßnahmen ist es aber auch möglich geworden, zwei oder noch weitere Wandhalterungen nebeneinander anzuordnen, wobei optisch nur eine einzige, eben langgestreckte Wandhalterung vorliegt, weil nämlich trotz der Anordnung mehrerer Halterteile eine einzige Abdeckung vorhanden ist, die im wesentlichen nach Art eines Schachteldeckels alle Halterteile übergreift.

Weiters ist vorgesehen, daß ein- oder beidseitig am Steg und/oder an der Lasche rechtwinklig zu diesen ausgerichtete Flansche ausgebildet sind, wobei an der Lasche und/oder an dem bzw. den Flanschen Bohrungen, z.B. Gewindebohrungen, zum Fixieren der Abdeckung vorgesehen sind. Es ist somit eine einfache, jedoch sichere Befestigung der Abdeckung möglich, wobei es ausreicht, wenn jeweils eine entsprechende Befestigung der Abdeckung im Bereich deren Enden erfolgt.

Um eine besonders sichere und gegen die auftretenden Biegebelastungen wirksame Halterung der Spendereinheiten zu erreichen, wird vorgeschlagen, daß zwei Laschen mit Abstand übereinander an den Steg anschließen, wobei in den beiden Laschen unterschiedlich große Öffnungen zur Aufnahme bzw. zum Durchtritt des Verbindungsbereiches zwischen Behälter und Dosierkopf bzw. des Behälters selbst aufweist. Jede Spendereinheit wird dadurch an zwei mit axialem Abstand aufeinander folgenden Bereichen fixiert, so daß aus einem Drehmoment bei der Betätigung des Dosierkopfes abgeleitete Biegebelastungen durch den großen Hebelarm zwischen den beiden Abstützbereichen aufgefangen werden.

Wenn besonders stabile Halterteile geschaffen werden sollen, z.B. auch für den Einsatz in Werkstätten oder Produktionshallen usw., dann ist es vorteilhaft, wenn der oder die Flansche über die ganze Höhe zwischen zwei Laschen geführt sind. Es ist dann zusätzlich zu der gegebenen guten Befestigungsmöglichkeit für die Abdeckung auch eine zusätzliche Abstützung und somit Versteifung der Lasche(n) gegeben.

In diesem Zusammenhang ist es möglich die Tiefe des bzw. der Flansche(s) gleich oder kleiner ist die Tiefe der Laschen. Je nach besonderer Belastung (z.B. auch in öffentlichen WC-Anlagen) kann eine zusätzliche Versteifung erzielt werden.

Eine vorteilhafte Ausgestaltung sieht vor, daß die Höhe des Steges und/oder der Flansche kleiner ist als die lichte Weite der Abdeckung in vertikaler Richtung in Montagestellung gemessen. Die Halterung muß an sich nur die ordnungsgemäße Abstützung sowohl der Spendereinheiten als auch der Abdeckung bewirken können, so daß sich hier eine Materialersparnis ergibt.

Gerade dann, wenn mehrere Halterteile zu einer Wandhalterung zur Aufnahme von mehreren Spendereinheiten gemeinsam am gleichen Ort montiert werden sollen, ist es vorteilhaft, wenn zwei oder mehrere Halterteile form- und/oder kraftschlüssig miteinander verbindbar sind. Natürlich sind gegenseitige Schraub- oder Nietverbindungen oder eine Klebeverbindung möglich, um die einzelnen Halterteile kompakt miteinander zu verbinden. Eine besonders wirkungsvolle Ausgestaltung sieht dabei vor, daß nebeneinander aufeinanderfolgende Halterteile durch form- und/oder kraftschlüssiges lneinandergreifen der seitlichen Flansche an den Halterteilen miteinander verbindbar sind. Durch eine einfache konstruktive Gestaltung der Halterteile selbst können diese gegenseitig fest miteinander verbunden werden, um eine kompakte Einheit zu bilden, die dann von einer Abdeckung in entsprechender Länge umschlossen wird.

In diesem Zusammenhang sieht eine besondere Ausgestaltung vor, daß die beidseitig an den Steg und/oder die Lasche(n) anschließenden Flansche zueinander korrespondierend schwalbenschwanzförmig ausgebildete Nuten bzw. Stege aufweisen.

Eine Ausführungsmöglichkeit sieht vor, daß die Abdeckung an den beiden parallel mit Abstand zueinander liegenden Begrenzungsstegen ein der Anzahl der Halterteile entsprechende Anzahl von Öffnungen für den Durchtritt der Spendereinheiten im Bereich des Dosierkopfes und gegebenenfalls im Bereich des Behälters aufweisen. Auf diese Weise kann die Abdeckung die Steifigkeit der Wandhalterung für die Spendereinheiten noch wesentlich verbessern. Insbesondere dann, wenn nur eine Lasche für die Halterung im Bereich des Dosierkopfes vorgesehen ist, kann die zusätzlich im unteren Begrenzungssteg der Abdeckung vorgesehene Öffnung eine verschwenksichere Halterung der Spendereinheit gewährleisten, so daß praktisch keine Biegebelastungen auf den Übergangsbereich zwischen Behälter und Dosierkopf Auswirkungen haben kann.

Für eine ordnungsgemäße Montage ist es sinnvoll, wenn die Öffnungen in den Laschen der Halterteile mit den Öffnungen in der Abdeckung übereinstimmend angeordnet sind. Eine Ausführungsvariante sieht dabei vor, daß die Öffnung in Form von Bohrungen oder in Form von in Richtung zum freien Ende der Laschen bzw. zum freien Randbereich der Begrenzungsstege hin offenen Schlitzen ausgeführt sind. Im Falle von Schlitzen dient die Abdeckung tatsächlich nur als solche. Bei Anordnung von Öffnungen in Form von Bohrungen bewirkt die Abdeckung eine zusätzliche Versteifung der gesamten Konstruktion, weil über die eingesetzten Spendereinheiten eine diese selbst abgestützt und über diese auch eine zusätzliche versteifende Verbindung zwischen den Halterteilen und der Abdeckung stattfindet.

Sowohl bei nur einem Halterteil als auch bei Anordnung mehrerer Halterteile ist es ausreichend, wenn die Abdeckung an ihren stirnseitigen Endstegen Bohrungen oder Schlitze zum Durchtritt von Befestigungsschrauben aufweist. Auch bei entsprechend vielen abzudeckenden Halterteilen ist an sich keine Notwendigkeit gegeben, zusätzliche Verbindungsstellen zwischen Halterteilen und Abdeckung vorzusehen.

Vorteilhafterweise ist vorgesehen, daß der Halterteil und die Abdeckung aus Kunststoff oder Metall gefertigt sind. Je nach Einsatz der Wandhalterungen im privaten oder öffentlichen Bereich können dadurch verschiedene wichtige Voraussetzungen berücksichtigt werden. Dabei ist es auch denkbar, daß die Abdeckung farbbeschichtet oder eloxiert ausgeführt ist. Es ist also auch eine individuelle Anpaßbarkeit nicht nur im Design, sondern auch von der Farbgestaltung her möglich. In diesem Zusammenhang liegt auch eine vorteilhafte Variante darin, daß die Abdeckung mit einem oder mehreren Aufdrucken versehen ist oder mir auswechselbaren Schildern bestückbar ist.

Für eine sehr einfache Befestigung der Halterteile an der Wand kann vorgesehen werden, daß der Steg jedes Halterteiles mit mehreren Löchern zum Durchtritt von Befestigungsschrauben für die Wandbefestigung aufweist. Dabei ist es gerade bei einer Mehrfachanordnung von aneinander anschließenden Halterteilen möglich, beispielsweise nur die beiden ganz außen liegenden Halterteile mit der Wand zu befestigen oder aber eine zusätzliche Befestigung bei dem in der Mitte liegenden Halterteil vorzusehen. Es ist also eine individuelle Lösung möglich.

Weitere erfindungsgemäße Merkmale und besondere Vorteile werden in der nachstehenden Beschreibung anhand der Zeichnung noch näher erläutert. Es zeigen:
Fig.1 eine Schrägsicht einer Wandhalterung teilweise aufgeschnitten dargestellt;
Fig.2 eine Vorderansicht von zwei formschlüssig miteinander verbundenen Halterteilen.

In der Zeichnung ist eine Wandhalterung 1 für Spendereinheiten 2 von flüssigen oder pastösen Reinigungs- oder Pflegemitteln dargestellt. Solche Spendereinheiten 1 bestehen in der Regel aus einem Behälter 3 und einen vorzugsweise aufschraub- oder aufsteckbaren Dosierkopf 4.

Wandhalterungen und Spendereinheiten werden z.B. in Badezimmern oder im Küchenbereich eingesetzt, um verschieden Reinigungs- oder Pflegemittel oder auch andere flüssige oder pastöse Massen, wie z.B. Fette, Öle, Essig usw., ständig parat zu haben, ohne daß vorerst ein Behälter geöffnet, beispielsweise aufgeschraubt oder überhaupt aus dem Schrank hervorgeholt werden muß. Im Privatbereich kann daher z.B. auch auf die verschiedenen Gewohnheiten der einzelnen Familienmitglieder Rücksicht genommen werden, um jedem seiner erwünschten Duftnote entsprechende Pflegemittel, Duschgels, Shampoons usw. zur Verfügung zu stellen.

Solche Wandhalterungen werden aber auch im öffentlichen Bereich oder in Firmen im Einsatz, wo diese entsprechend größeren Belastungen ausgesetzt sind. Ein Einsatz ist also auch in öffentlichen oder Fabriks-WC-Anlagen möglich oder aber in einer Fabrikation selbst, wo z.B. verschiedene Schmiermittel oder direkt am Arbeitsplatz Reinigungsmittel zur Verfügung stehen müssen. Die erfindungsgemäße Wandhalterung kann also nicht nur für Spendereinheiten von Reinigungs-oder Pflegemittel eingesetzt werden, sondern grundsätzlich für alle flüssigen oder pastösen Mittel, welche in Spendereinheiten zur Verfügung gestellt werden und an der Wand zur ständigen Benutzung gehalten werden sollen.

Die Wandhalterung 1 besteht im wesentlichen aus einem oder mehreren Halterteil(en) 5 und einer Abdeckung 6. Jeder Halterteil 5 weist einen an einer Wand befestigbaren Steg 7 auf, von welchem wenigstens eine zumindest annähernd rechtwinklig zum Steg 7 ausgerichtete Lasche 8 absteht. Die Lasche 8 ist mit einer Durchgangsöffnung 9 zum kraftschlüssigen Festklemmen einer Spendereinheit 2 versehen.

Der Steg 7 und/oder die Lasche 8 des Halterteiles 5 sind über die ganze Breite B des Halterteiles 5 zur Aufnahme einer Spendereinheit 2 geführt. Die Abdeckung 6 ist auf der Lasche 8 des Halterteiles 5 abgestützt und führt über die ganze Breite B eines oder mehrerer auf gleicher Höhe nebeneinander festlegbarer Halterteile(s) 5. Die Abdeckung 6 übergreift nach Art eines Schachteldeckels somit einen oder an mehrere Halterteil(en) 5 und ist an diesen auch fixierbar. An ihrem der Lasche 8 zugeordneten Begrenzungssteg 10 weist die Abdeckung 6 eine Öffnung 12 zur Aufnahme bzw. zum Durchtritt des Verbindungsbereiches 13 zwischen Behälter 3 und Dosierkopf 4 der Spendereinheit 2 auf. Bei Ausbildung eines umfangsgeschlossenen Begrenzungssteges an der Abdeckung 6 weist der im wesentlichen parallel zum oberen Begrenzungssteg 11 ausgerichtete Begrenzungssteg 11 eine Öffnung 14 zur Aufnahme bzw. zum Durchtritt des Behälters 3 auf.

Es ist ferner vorgesehen, an dem Steg 8 des Halterteil 5 oder an der dargestellten Lasche 8 oder aber an einer oder mehreren zusätzlichen, parallel zur ersteren ausgerichteten Laschen ein- oder beidseitig rechtwinklig zu diesen ausgerichtete Flansche 15 auszubilden. An der Lasche 8 und/oder an dem bzw. den Flanschen 15 können Bohrungen 16, z.B. Gewindebohrungen, zum Fixieren der Abdeckung 6 vorgesehen sein.

Anstelle einer Lasche 8 können auch zwei oder aber noch mehr Laschen mit Abstand übereinander an den Steg 7 anschließen, wobei in den mehreren Laschen 8 unterschiedlich große Öffnungen (z.B. 9) zur Aufnahme bzw. zum Durchtritt des Verbindungsbereiches 13 zwischen Behälter 3 und Dosierkopf 4 bzw. des Behälters 3 ausgebildet sind.

Der oder die Flansche 15 sind über die ganze Höhe H zwischen des Steges 7 und gegebenenfalls bei Anordnung von zwei Laschen 8 den Abstand zwischen diesen beiden überbrückend geführt. Auch bezüglich der Tiefe des bzw. der Flansche(s) 15 ist es vorteilhaft, diese gleich groß oder kleiner ist die Tiefe T der Laschen 8 auszuführen. Es kann dabei auf die notwendige Steifigkeit der Halterteile 5 Rücksicht nehmen. Die Höhe H des Steges 7 und/oder der Flansche 15 ist vorteilhaft kleiner als die lichte Weite W der Abdeckung 6 in vertikaler Richtung in Montagestellung gemessen. Dadurch ist auch der Montagevorgang leichter durchzuführen und es können Toleranzfehler der Fertigung keine wesentliche Rolle spielen.

Um mehrere Halterteile 5 für Spendereinheiten 2 zu einer einzigen Wandhalterung 1 vereinigen zu können, ist es möglich zwei oder mehrere Halterteile 5 form- und/oder kraftschlüssig miteinander zu verbinden. Eine Möglichkeit dazu ist aus Fig.2 ersichtlich. Dort sind die nebeneinander aufeinanderfolgende Halterteile 5 durch form- und/oder kraftschlüssiges lneinandergreifen der seitlichen Flansche 15 an den Halterteilen 5 miteinander verbindbar. Dies erfolgt hier dadurch, daß die beidseitig an den Steg 7 und/oder die Lasche(n) 8 anschließenden Flansche 15 zueinander korrespondierend schwalbenschwanzförmig ausgebildete Nuten 16 bzw. Stege 17 aufweisen. Im Rahmen der Erfindung sind auch andere form- und/oder kraftschlüssige gegenseitige Verbindungen zwischen aufeinanderfolgenden Halterteilen 5 möglich. So können auch Schrauben oder Nieten eingesetzt werden. Auch eine Klebeverbindung ist denkbar.

Die Abdeckung 6 weist in den beiden parallel mit Abstand zueinander liegenden Begrenzungsstegen 10, 11 eine der Anzahl der Halterteile 5 entsprechende Anzahl von Öffnungen 12 bzw. 14 für den Durchtritt der Spendereinheiten 2 im Bereich des Dosierkopfes 4 und gegebenenfalls im Bereich des Behälters 3 aufweisen. Die Öffnungen 9 in der bzw. den Lasche(n) 8 der Halterteile 5 sind mit den Öffnungen 12 bzw. eventuell auch 14 in der Abdeckung 6 übereinstimmend angeordnet. Die Öffnungen 9 in der Lasche 8 werden in der Regel als Bohrungen ausgeführt, könnten aber auch in Form von Schlitzen ausgeführt werden. Bei der Abdeckung 6 sind die Öffnungen 12 bzw. 14 in Form von Bohrungen oder in Form von in Richtung zum freien Randbereich der Begrenzungsstege 10, 11 hin offene Schlitzen ausgeführt. Es ist dabei aber auch möglich, den unteren Begrenzungssteg 11 überhaupt wegzulassen, so daß hier keine Öffnung vorgesehen sind.

Die Abdeckung weist an ihren stirnseitigen Endstegen 18 Bohrungen 19 oder Schlitze zum Durchtritt von Befestigungsschrauben auf.

Der Halterteil 5 und die Abdeckung 6 können aus Kunststoff oder Metall gefertigt sein. Dabei kann bei der Abdeckung 6 eine Farbbeschichtung vorgesehen sein oder z.B. bei Ausführung aus Aluminium eine Eloxierung vorgenommen werden. Auf verschiedenste Art und Weise ist also eine Anpassung der Abdeckung 6 und somit der ganzen Wandhalterung 1 möglich. Es ist nicht nur eine Anpassung an eine persönliche Geschmacksrichtung denkbar, sondern auch eine Anpassung an ein spezielles Design, also z.B. eine Anpassung an die Tür-, Fenster- oder Möbelbeschläge, an die Sanitärarmaturen in einem Badezimmer usw. in Bezug auf die Farbe und/oder die Form. Gerade durch die vorzusehende Abdeckung 6 kann designmäßig sowohl in Bezug auf die Form als auch in Bezug auf die Farbe eine optimale Vielfalt erzielt werden. Die Abdeckung 6 kann mit einem oder mehreren Aufdrucken versehen sein, beispielsweise mit Werbeaufschriften oder mit persönlichen Hinweisen. Es ist auch möglich, die Abdeckung 6 mit auswechselbaren Schildern zu bestücken. So kann eventuell der Benutzer einer bestimmten Spendereinheit vermerkt werden oder aber gerade beim Einsatz in einer Produktion kann angeschrieben werden, welches flüssige oder pastöse Mittel in einer bestimmten Spendereinheit vorhanden ist.

Der Steg 7 jedes Halterteiles 5 ist mit mehreren Löchern 20 zum Durchtritt von Befestigungsschrauben für die Wandbefestigung ausgestattet. Je nach Einsatzort der Wandhalterung 1 werden zwei oder mehrere Befestigungsschrauben eingesetzt. Bei mehreren in einer Reihe aufeinanderfolgenden Halterteilen 5 müssen nicht alle Halterteile für sich mit der Wand befestigt werden, da ja zusätzlich noch eine Verschiebesicherheit über die Abdeckung 6 erzielt wird.

Besonders vorteilhaft wirkt sich die erfindungsgemäße Konstruktion insofern aus, als auch individuell eine Verkürzung oder Verlängerung der Wandhalterung möglich ist. Es sind dann lediglich zusätzliche Halterteile 5 hinzuzufügen oder eben zu entfernen. Es bedarf dann zu einer optimalen Anpassung nur noch des Einsatzes einer entsprechend kürzeren oder längeren Abdeckung, welche dann gegen die vorher vorhandene Abdeckung ausgetauscht wird. In diesem Sinne ist auch die Möglichkeit gegeben, auf Wunsch die Abdeckung auszutauschen, um mit diesen Abdeckungen stets auf dem neuesten Design zu sein, so daß hier auch der wechselnden Modefarbe oder einem wechselnden Modedesign Rechnung getragen werden kann. Es ist dabei auch keinesfalls notwendig, die Abdeckung auch von der Außenseite her mit einer schachteldeckelartigen Form zu versehen. Es ist lediglich die Innenform zur Berücksichtigung der konstruktiven Bedingungen der Abdeckung entsprechend zu gestalten. Die Außenbegrenzung kann natürlich auf verschiedenste Art und Weise gestaltet werden. In der Beschreibung ist auch stets davon ausgegangen worden, daß bei den Spendereinheiten der Dosierkopf oben und der Behälter unten angeordnet sind. Die Wandhalterung kann natürlich auch um 180° verdreht eingesetzt werden, um so jeweils die Behälter oben liegend anzuordnen. Es sind dann einfach die Helterteile 5 und die Abdeckung 6 um 180° verdreht an der Wand zu montieren. Durch die Ausbildung der Abdeckung 6 mit den Öffnungen 14 ist dann trotzdem eine obere Abschlußfläche mit dem Begrenzungssteg 11 gegeben.

## Patentansprüche

1. Wandhalterung für Spendereinheiten von flüssigen oder pastösen Reinigungs- oder Pflegemitteln, welche einen Behälter und einen vorzugsweise aufschraub- oder aufsteckbaren Dosierkopf aufweisen, mit einem Halterteil, der einen an einer Wand befestigbaren Steg aufweist, von welchem wenigstens eine zumindest annähernd rechtwinklig zum Steg Lasche absteht, wobei die Lasche mit einer Durchgangsöffnung zum kraftschlüssigen Festklemmen eines Spenders versehen ist, dadurch gekennzeichnet, daß der Steg (7) und/oder die Lasche (8) des Halterteiles (5) über die ganze Breite (B) der Wandhalterung (1) zur Aufnahme einer Spendereinheit (2) geführt ist, und daß eine auf der Lasche (8) des Halterteiles (5) abzustützende, die ganze Breite (B) eines oder mehrerer auf gleicher Höhe nebeneinander festlegbarer Halterteile(s) (5) nach Art eines Schachteldeckels übergreifende Abdeckung (6) an einem oder an mehreren Halterteil(en) (5) fixierbar ist, wobei die Abdeckung (6) an ihrem der Lasche (8) zugeordneten Begrenzungssteg (10) eine Öffnung (12) zur Aufnahme bzw. zum Durchtritt des Verbindungsbereiches (13) zwischen Behälter (3) und Dosierkopf (4) aufweist und bei Ausbildung eines umfangsgeschlossenen Begrenzungssteges der im wesentlichen parallel dazu ausgerichtete Begrenzungssteg (11) eine Öffnung (14) zur Aufnahme bzw. zum Durchtritt des Behälters (3) aufweist.

2. Wandhalterung nach Anspruch 1, dadurch gekennzeichnet, daß ein- oder beidseitig am Steg (7) und/oder an der Lasche (8) rechtwinklig zu diesen ausgerichtete Flansche (15) ausgebildet sind, wobei an der Lasche (8) und/oder an dem bzw. den Flansch(en) (15) Bohrungen (16), z.B. Gewindebohrungen, zum Fixieren der Abdeckung (6) vorgesehen sind.

3. Wandhalterung nach Anspruch 1, dadurch gekennzeichnet, daß zwei Laschen (8) mit Abstand übereinander an den Steg (7) anschließen, wobei in den beiden Laschen (8) unterschiedlich große Öffnungen (12, 14) zur Aufnahme bzw. zum Durchtritt des Verbindungsbereiches (13) zwischen Behälter (3) und Dosierkopf (4) bzw. des Behälters (3) selbst aufweist.

4. Wandhalterung nach Anspruch 3, dadurch gekennzeichnet, daß der oder die Flansche (15) über die ganze Höhe zwischen zwei Laschen (8) geführt sind.

5. Wandhalterung nach einem der Ansprüche 1 bis 4, dadurch gekennzeichnet, daß die Tiefe (T) des bzw. der Flansche(s) (15) gleich oder kleiner ist die Tiefe (T) der Laschen (8).

6. Wandhalterung nach einem der Ansprüche 1 bis 5, dadurch gekennzeichnet, daß die Höhe (H) des Steges (7) und/oder der Flansche (15) kleiner ist als die lichte Weite (W) der Abdeckung (6) in vertikaler Richtung in Montagestellung gemessen.

7. Wandhalterung nach einem der Ansprüche 1 bis 6, dadurch gekennzeichnet, daß zwei oder mehrere Halterteile (5) form- und/oder kraftschlüssig miteinander verbindbar sind.

8. Wandhalterung nach Anspruch 7, dadurch gekennzeichnet, daß nebeneinander aufeinander-folgende Halterteile (5) durch form- und/oder kraftschlüssiges lneinandergreifen der seitlichen Flansche (15) an den Halterteilen (5) miteinander verbindbar sind.

9. Wandhalterung nach einem der Ansprüche 1 bis 8, dadurch gekennzeichnet, daß die beidseitig an den Steg (7) und/oder die Lasche(n) (8) anschließenden Flansche (15) zueinander korrespondierend schwalbenschwanzförmig ausgebildete Nuten (16) bzw. Stege (17) aufweisen.

10. Wandhalterung nach einem der Ansprüche 1 bis 9, dadurch gekennzeichnet, daß die Abdeckung (6) an den beiden parallel mit Abstand zueinander liegenden Begrenzungsstegen (10,11) eine der Anzahl der Halterteile (5) entsprechende Anzahl von Öffnungen (12, 14) für den Durchtritt der Spendereinheiten (2) im Bereich des Dosierkopfes (4) und gegebenenfalls im Bereich des Behälters (3) aufweisen.

11. Wandhalterung nach einem der Ansprüche 1 bis 10, dadurch gekennzeichnet, daß die Öffnungen (9) in der bzw. in den Lasche(n) (8) der Halterteile (5) mit den Öffnungen (12,14) in der Abdeckung (6) übereinstimmend angeordnet sind.

12. Wandhalterung nach einem der Ansprüche 1 bis 11, dadurch gekennzeichnet, daß die Öffnung (9,12,14) in Form von Bohrungen oder in Form von in Richtung zum freien Ende der Laschen (8) bzw. zum freien Randbereich der Begrenzungsstege (10,11) hin offenen Schlitzen ausgeführt sind.

13. Wandhalterung nach einem der Ansprüche 1 bis 12, dadurch gekennzeichnet, daß die Abdeckung (6) an ihren stirnseitigen Endstegen (18) Bohrungen (19) oder Schlitze zum Durchtritt von Befestigungsschrauben aufweist.

14. Wandhalterung nach einem der Ansprüche 1 bis 13, dadurch gekennzeichnet, daß der Halterteil (5) und die Abdeckung (6) aus Kunststoff oder Metall gefertigt sind.

15. Wandhalterung nach einem der Ansprüche 1 bis 14, dadurch gekennzeichnet, daß die Abdeckung (6) farbbeschichtet oder eloxiert ausgeführt ist.

16. Wandhalterung nach einem der Ansprüche 1 bis 15, dadurch gekennzeichnet, daß die Abdeckung (6) mit einem oder mehreren Aufdrucken versehen ist oder mir auswechselbaren Schildern bestückbar ist.

17. Wandhalterung nach einem der Ansprüche 1 bis 16, dadurch gekennzeichnet, daß der Steg (7) jedes Halterteiles (5) mit mehreren Löchern (20) zum Durchtritt von Befestigungsschrauben für die Wandbefestigung aufweist.
